# EUROPÄISCHE PATENTSCHRIFT

(11) **EP 1 960 065 B1**
(45) Veröffentlichungstag und Bekanntmachung des Hinweises auf die Patenterteilung: **05.05.2010**
(21) Anmeldenummer: 06818631.1
(22) Anmeldetag: 17.11.2006
(51) Int. Cl.: A63C 17/06

(54) **ROLLSCHUH**
ROLLER SKATE
PATIN A ROULETTES

(30) Priorität: 08.12.2005 DE 102005059069
(43) Veröffentlichungstag der Anmeldung: 27.08.2008
(73) Patentinhaber: Abel, Helmut, 78600 Maisons-Laffitte (FR)
(72) Erfinder: DEHAESELEER, Olivia, F-78600 Maisons-Laffitte (FR); ABEL, Céline, F-78600 Maisons-Laffitte (FR); ABEL, Diane, F-78600 Maisons-Laffitte (FR)
(74) Vertreter: Westphal, Klaus
(86) Internationale Anmeldenummer: PCT/EP2006/011059
(87) Internationale Veröffentlichungsnummer: WO 2007/065553

(56) Entgegenhaltungen:
- WO-A-99/04871
- WO-A-2004/110574
- US-A1- 6 070 885
- US-A1- 2002 125 658
- US-A1- 2003 057 665

## Beschreibung

Die Erfindung betrifft einen Rollschuh der im Oberbegriff des Patentanspruchs 1 genannten Art.

Rollschuhe mit vier paarweise angeordneten Laufrollen sowie mehreren hintereinander in Reihe angeordneten Laufrollen, sogenannte Inliner, und Mischformen sind bekannt.

Am bekanntesten sind die Vier-Rad-Rollschuhe, welche im Allgemeinen mit vier oft relativ breiten, meist zylindrischen Laufrollen gleichen Durchmessers ausgerüstet sind. Beim Laufen werden derartige Rollschuhe in der Regel möglichst horizontal mit allen vier Laufrollen gleichzeitig auf die Fahrbahn gesetzt.

Die Schuhe dieser Vier-Rad-Rollschuhe, welche begrenzt lenkbare Vorder- und Hinterrollen besitzen, sind im Hackenbereich vergleichsweise niedrig, so dass der Benutzer seine Beine jeweils im Bereich oberhalb des Fußgelenkes nach beiden Seiten abwinkeln kann. Damit ist es durch Schrägstellung der Beine möglich, die begrenzt lenkbaren Vorder- und Hinterrollen der Vier-Rad-Rollschuhe zu steuern. Eine Schräglage der Rollschuhe ist jedoch nicht oder nicht ohne Weiteres möglich.

Aus US 5,551 713 ist ein Rollschuh bekannt, bei welchem nur die hinteren beiden Rollen wie bei den Vier-Rad-Rollschuhen nebeneinander, die beiden vorderen Rollen dagegen wie bei den Inlinern mittig und in Reihe angeordnet sind. Die hinteren weit auseinander liegenden und an der Schuhaußenseite gelegenen Rollen sind begrenzt lenkbar. Auch dieser Rollschuh muss beim Laufen möglichst horizontal auf die Fahrbahn, also nicht in Schräglage wie bei den üblichen Inlinern, gesetzt werden. Die Lenkung der beiden hinteren Rollen ist wegen der vorderen in Reihe angeordneten, jedoch starren Laufrollen schwierig, so dass eine korrekte Kurvenfahrt kaum möglich ist.

Etwas einfacher ist die Lenkung der in den 50-er Jahren auf den Markt gebrachten dreirädrigen Rollschuhe, der sogenannten holländischen Rollschuhe, welche ein sehr groß bemessenes Laufrad vor dem Schuh und zwei gleichfalls große, jedoch seitlich des Schuhs angeordnete, die Schuhsohle nach oben überragende Laufrollen aufweisen. Jedoch auch dieser Schuh sollte möglichst horizontal, also nicht in Schräglage, auf die Fahrbahn gesetzt werden.

Aus US 6,722 670 B1 ist eine andere Gestaltung eines Rollschuhs bekannt, welcher jeweils drei auf einer vorderen und hinteren Radachse nebeneinander angeordnete Laufrollen aufweist, nämlich eine mittige, etwa zylindrische Rolle sowie zwei außen gelegene konisch ausgebildete Laufrollen. Diese konischen Laufrollen sollen bis zu einer bestimmten Neigung eine Schräglage ermöglichen und seitliches Wegrutschen verhindern. Bei normaler Fahrt z.B. über gerade Strecken haben jedoch nur die beiden mittleren, zylindrischen Rollen Bodenkontakt, während die äußeren konischen Rollen, deren Durchmesser kleiner ist als der Durchmesser der mittleren Laufrollen, die Fahrbahn nicht berühren. Nur unter einem bestimmten Neigungswinkel liegt der Rollschuh mit jeweils vier Rollen auf der Fahrbahnoberfläche auf, wobei Kurvenfahrten kaum möglich sind. Bei geringerem Neigungswinkel verhält sich dieser Rollschuh dagegen wie der bekannte Inliner.

Die heute sehr gebräuchlichen Inliner sind mit mittig unter der Schuhsohle befindlichen und in Reihe hintereinander senkrecht angeordneten Laufrädern ausgestattet.

In jüngerer Zeit ist ein zweirädriger Inliner mit übergroßen, schräg stehenden Laufrädern auf den Markt gekommen, wie er aus US 5,951 028, US 6,723 437 B1 und US 6,443 464 B2 bekannt ist. Die Schrägstellung der Laufrollen gestattet bei gutem Bodenkontakt extreme Schräglagen des Benutzers sowie die Verwendung größerer Laufrollen, da diese seitlich den Stiefel des Rollschuhes überragen können.

Schließlich ist aus WO 02/068070 A1 eine Sonderform eines Inliners mit einem Stiefel bekannt, an dessen Sohle ein Rahmen mit zwei oder mehreren in Laufrichtung hintereinander unterhalb des Stiefels angeordneten Inline-Laufrollen sowie mit wenigstens einer seitlich versetzten Laufrolle vorgesehen ist. Diese dritte Laufrolle, die auf der Schuhinnenseite gelenkig und über einen Federarm federnd mit dem Rahmen verbunden ist, soll nur beim Abstoßen, also wenn der Fuß in die Abstossschräglage gelangt, kurzzeitig mit der Laufbahn in Bodenkontakt gelangen.

Charakteristisch für alle Inliner ist jedoch, dass deren in Reihe liegenden Laufrollen ausschließlich Linienkontakt haben, so dass das Fahren mit diesen Inlinern ein nicht unerhebliches Maß an Geschicklichkeit, Kraft und ein gutes Gleichgewichtsgefühl erfordert.

So ist festzustellen, dass, obwohl inzwischen viele Millionen dieser Inliner in den vergangenen Jahren an Sportler aller Altersgruppen verkauft wurden, vermutlich wegen dieser Problematik ein Großteil dieser Inliner nicht oder nicht mehr in Benutzung ist. Für den Anfänger ist es schon schwierig, auf diesen Inlinern Balance zu halten, da er ständig Querbewegungen ausgleichen muss. Diese ungewohnte Belastung strapaziert die ungeübten Füße, Fußgelenke, Fußmuskeln und Sehnen des Benutzers in sehr starkem Maße.

So hat es sich gezeigt, dass eine befriedigende Benutzung dieser Inliner nur solchen Personen gelingt, die zum einen gut trainiert sind und zum anderen ein gutes technisches Verständnis oder Gefühl für den Bewegungsablauf mit Inlinern besitzen.

Der vorliegenden Erfindung liegt die Aufgabe zugrunde, diese bekannten Inliner so zu gestalten, dass die physische Belastung der Benutzer herabgesetzt wird, ein besserer Fahrkomfort und vor allem wesentlich mehr Fahrsicherheit geboten wird, so dass diese Rollschuhe auch für wenig geübte und begabte Benutzer besser geeignet sind.

Die Erfindung geht hierbei von einem grundsätzlich aus US 6,070,885 bekannten Rollschuh aus, welcher zwei in Laufrichtung hintereinander, allerdings versetzt zueinander angeordnete kleinere Inlinelaufrollen von jeweils neben diesen im Bereich der Schuhaußenseite vorgesehene größere Außenlaufrollen aufweist.

Eine derartige Rollschuhausbildung der im Oberbegriff des Anspruchs 1 genannten Art ist jedoch nicht geeignet, die oben beschriebenen Nachteile zu vermeiden und die der Erfindung zugrundeliegende Aufgabe zu lösen.

Vielmehr wird diese Aufgabe gemäß vorliegender Erfindung mit einem Rollschuh gelöst, welcher die im Anspruch 1 angegebenen Merkmale besitzt.

Nach dem erfindungsgemäßen Vorschlag sind bei dem im Oberbegriff des Anspruchs 1 genannten Rollschuh die Inlinelaufrollen derart am Rahmen gelagert, dass ihre Laufflächen von der Laufbahn bei parallel zur Laufbahn gelegener Sohle beabstandet sind und der Rollschuh derart gegenüber der Laufbahn neigbar ist, dass beim Stehen oder Fahren alle Rollen und beim Abstoßen und Beschleunigen kurzzeitig nur die Inlinelaufrollen Bodenkontakt haben. Im Stand und beim Fahren dienen damit die Außenlaufrollen als Stütze, wodurch die so unangenehmen und anstrengenden seitlichen Kippbewegungen vermieden werden, während beim Abstoßen und Beschleunigen die Inline-Laufrollen wie bei einem reinen Inliner in Bodenkontakt kommen.

Dadurch, dass der Durchmesser der Außenlaufrollen größer als der Durchmesser der Inline-Laufrollen ist, wird das Überfahren von Hindernissen in der Fahrbahn erleichtert. Hierzu trägt der Vorschlag nach Anspruch 2 bei, nach welchem die Achsen der Außenlaufrollen in Fahrtrichtung vor den Achsen der Inline-Laufrollen gelegen sind.

Auch die Vorschläge nach den weiteren Unteransprüchen 3, 4 und 5 führen zu einer Verbesserung des Fahrkomforts.

Soll der Rollschuh mit sehr schmalen Außenlaufrollen bei großem Abstand seiner in der Nabe angeordneten Lager ausgestattet werden, empfiehlt sich die Konstruktion gemäß Anspruch 6, bei welcher das innen gelegene Wälzlager in einem nach innen vorspringenden Nabenring angeordnet ist.

Als vorteilhaft hat es sich erwiesen, wenn, wie mit Anspruch 7 vorgeschlagen, die in Fahrtrichtung verlaufende Längsachse der Inline-Laufrollen gegenüber der parallelen, mittigen Stiefelsohlenlängsachse nach innen versetzt ist. Bei dieser Rollenanordnung ist es für die Benutzer relativ einfach, aus der Vierrollen-Position in die Inline-Laufrollenposition überzugehen.

Die Erfindung ist nachstehend anhand eines bevorzugten Ausführungsbeispieles, das in den Zeichnungen dargestellt ist, im Einzelnen erläutert.

In den Zeichnungen zeigen:
- Figur 1: Seitenansicht des erfindungsgemäßen rechten Rollschuhes,
- Figur 2: Detailansicht des Rollschuhs gemäß Figur 1 in Richtung A gesehen, teilweise geschnitten,
- Figur 3: Aufsicht des Rollschuhs gemäß Figur 1 in Richtung B gesehen, wobei vom Schuh nur seine Sohle dargestellt ist,
- Figur 4: Vorderansicht gemäß Figur 2, jedoch in leicht geneigter Position und
- Figur 5: Vorderansicht gemäß Figur 4 in stärker geneigter Position.

Die Erfindung ist anhand des rechten Rollschuhes eines Rollschuhpaares, der in verschiedenen Positionen in den Figuren 1 bis 5 dargestellt ist, erläutert.

Der Rollschuh besteht im Wesentlichen aus einem Stiefel 10, an dessen Stiefelsohle 11 der als Rollentragelement dienende Rahmen 20 mit den Rollen 30 und 40 befestigt ist. Der nicht dargestellte linke Rollschuh ist spiegelbildlich aufgebaut. Die größer dimensionierten Laufrollen 30 stehen bei dieser Darstellung senkrecht auf der Laufbahn H-H. Sie befinden sich stets auf der Außenseite des Rollschuhs. Die kleiner dimensionierten Laufrollen 40, die sich ähnlich wie bei Inlinern unterhalb des Stiefels 10 befinden und darum nachstehend als Inline-Laufrollen bezeichnet sind, halten bei der in den Figuren 1 und 2 dargestellten Position einen Abstand a von der Oberfläche der Laufbahn H-H ein.

Bei dem in den Figuren 1 bis 3 dargestellten Ausführungsbeispiel ist die hintere äußere Laufrolle 30 größer und breiter dimensioniert als die vordere.

Der aus Aluminium-Spritzguss, Kunststoff-Spritzguss oder aus geschweißtem Stahl bestehende Rahmen 20 weist an seiner Unterseite Radgabeln 23 auf, welche die Rollenachsen 22 für die Inline-Laufrollen 40 tragen. Wie Figur 1 erkennen lässt, sind die Inlinerollenachsen 22 gegenüber den Achsen 21 für die äußeren Laufrollen 30 um den Betrag b in Fahrtrichtung nach hinten versetzt. Dieser Versatz und die Dimensionierung der Laufrollen 30 und 40 erleichtern das Überfahren von Bodenunebenheiten auf der Laufbahn H-H.

Auf in eine Achsaufnahme 20a des Rahmens 20 eingesetzte und seitlich abstehende Achsen 21 sind die mit Wälzlagern 32 ausgestatteten äußeren Laufrollen 30 gelagert. Zur Verstärkung ist die Laufrolle 30 im Bereich des inneren Wälzlagers 32 mit einem nach innen vorspringenden Nabenring 33 ausgestattet.

Wie die Aufsicht in Figur 3 erkennen lässt, sind die äußeren Laufrollen 30 auf einer parallel zur Stiefellängsachse K-L verlaufenden Linie O-P gelegen. Die Inline-Laufrollen 40 sind auf einer parallel zur Stiefellängsachse K-L verlaufenden Linie M-N gelegen, die gegenüber der Achse K-L um den Abstand c seitlich versetzt ist.

Folgende Dimensionierungen haben sich als vorteilhaft erwiesen:

| | | |
|---|---|---|
| Durchmesser der hinteren äußeren Laufrolle | 30: | 150 mm |
| Durchmesser der vorderen äußeren Laufrolle | 30: | 140 mm |
| Durchmesser der hinteren Inline-Laufrolle | 40: | 90 mm |
| Durchmesser der vorderen Inline-Laufrolle | 40: | 80 mm |
| Bodenabstand | a: | 4 mm |
| Achsenversatz | b: | 10 mm |
| Abstand der Längsachse M-N der Inline-Laufrollen von der Stiefelsohlenlängsachse K-L: | c: | = 10 mm. |

Die Laufflächen 31 der äußeren Laufrollen 30 bzw. die Laufflächen 41 der Inline-Laufrollen 40 sind vorzugsweise ballig ausgebildet.

Die oben erläuterte Dimensionierung gestattet eine Positionierung des Rollschuhs für komfortables Stehen bzw. Fahren, wie sie mit Figur 4 veranschaulicht ist. In dieser Position ist der Rollschuh gegenüber der Laufbahn H-H um etwa 3 bis 4° geneigt, so dass die Inline-Laufrolle 40 gegenüber der Laufbahn H-H einen Winkel von α = 86° bis 87° einnimmt. Gerade für ungeübte Anfänger ist diese Position sowohl im Stehen als auch im Fahren komfortabel und weniger anstrengend und vermittelt ein Gefühl der Sicherheit, da alle vier Rollen Bodenkontakt haben. Da die Füße des Benutzers durch diese vier Rollen unterstützt sind, ermüden sie selbst bei nachlässiger Verschnallung im Stiefel 10 nicht.

Der Anfänger wird zunächst vorsichtig aus dieser Position wie mit einem bekannten Vierrad-Rollschuh anfahren.

Aus der in Figur 4 gezeigten Position heraus wird er nach einiger Übung in die in Figur 5 dargestellte Position übergehen, in welcher der Rollschuh, insbesondere beim Abstoßen und Beschleunigen, kurzzeitig wie ein Inliner auf den Inline-Laufrollen 40 gefahren wird. Hierbei heben sich die äußeren Laufrollen 30 von der Laufbahn H-H um den Abstand d ab, wobei die Neigung der Laufrollen 40 auf einen kleineren Winkel β reduziert wird.

Nach dieser Abstoß- und Beschleunigungsphase kann der erfindungsgemäße Rollschuh wie ein konventioneller Vierrad-Rollschuh auf allen vier Rollen 30 und 40 gefahren werden, wodurch die Füße des Benutzers wesentlich entlastet werden.

Der Übergang aus der in Figur 4 dargestellten Position in die Position gemäß Figur 5 gestaltet sich einfach und ohne größeren Kraftaufwand, was durch die Ausgangsneigung α, die Dimensionierung der Rollen und durch den nur geringen Versatz C der Inline-Laufrollen 40 gegenüber der Stiefelsohlenlängsachse K-L begünstigt wird.

Die Dimensionierung und Positionierung der äußeren Laufrollen 30 erleichtert, wie oben bereits erwähnt, das Überfahren von Hindernissen, wie z.B. Querrinnen oder querliegende Bodenwellen, in der Laufbahn. So wird in solchen Fällen zunächst die vorn gelegene Laufrolle das Hindernis überfahren, wobei der Rahmen 20 angehoben wird, so dass die kleinere vorn gelegene Inline-Laufrolle 40 mit der Laufbahn nicht oder nur streifend in Kontakt kommt. Das Gleiche gilt für das Überfahren des Hindernisses mit den hinteren Laufrollen.

Der erfindungsgemäße Rollschuh bietet somit mehr Fahrsicherheit, Fahrkomfort und Fahrvergnügen als die bekannten Rollschuhe und Inliner.

Wegen der besseren Verteilung des Körpergewichtes auf die vier Rollen und wegen der stabilen Auflage der vier Rollen auf dem Boden beim Fahren oder in Steh- und Ruhephasen erfordert der Rollschuh darüber hinaus weniger Kraftaufwand.

Somit ist dieser Rollschuh insbesondere für Anfänger sowie für weniger geübte Sportler besser geeignet als die herkömmlichen Inliner.

### Bezugszeichenliste

- 10: Stiefel
- 11: Stiefelsohle

- 20: Rahmen (Rollentrageelement)
- 20a: Achsaufnahme
- 21: Rollenachse für Außenlaufrolle
- 22: Rollenachse für Inline-Laufrolle
- 23: Radgabel

- 30: Äußere Laufrolle
- 31: Lauffläche
- 32: Wälzlager
- 33: Nabenring

- 40: Inline-Laufrolle
- 41: Lauffläche

- a: Abstand
- b: Versatz
- c: Abstand
- d: Bodenabstand

- α: Neigungswinkel
- β: Neigungswinkel

- A: Richtung der Frontansicht
- B: Richtung der Draufsicht
- C-D: Schnitt in Figur 2 dargestellt
- H-H: Laufbahn
- K-L: Stiefelsohlenlängsachse

- M-N: Längsachse für Inline-Laufrollen
- O-P: Längsachse für äußere Laufrollen.

## Patentansprüche

1. Rollschuh mit einem Stiefel, an dessen Sohle ein Rahmen mit zwei oder mehreren in Laufrichtung hintereinander unterhalb des Stiefels angeordneten Inline-Laufrollen sowie neben den Inline-Laufrollen im Bereich der Schuhaußenseite angeordneten Außenlaufrollen, welche die Sohle des Stiefels nach oben überragen und deren Durchmesser größer als der Durchmesser der Inline-Laufrollen ist, vorgesehen ist,
**dadurch gekennzeichnet, dass** die Inline-Laufrollen (40) derart am Rahmen (20) gelagert sind, dass ihre Laufflächen (41) von der Laufbahn (H-H) bei parallel zur Laufbahn (H-H) gelegener Sohle (11) beabstandet sind und der Rollschuh derart gegenüber der Laufbahn (H-H) neigbar ist, dass beim Stehen
oder Fahren alle Rollen (30, 40) und beim Abstoßen und Beschleunigen kurzzeitig nur die Inline-Laufrollen (40) Bodenkontakt haben.

2. Rollschuh nach Anspruch 1,
**dadurch gekennzeichnet, dass** die Achsen (21) der Außen-Laufrollen (30) in Fahrtrichtung vor den Achsen (22) der Inline-Laufrollen (40) gelegen sind.

3. Rollschuh nach den Ansprüchen 1 oder 2,
**dadurch gekennzeichnet, dass** die vordere Außenlaufrolle (30) einen kleineren Durchmesser als die hintere Außenlaufrolle (30) hat.

4. Rollschuh nach einem der Ansprüche 1 oder 3,
**dadurch gekennzeichnet, dass** die hintere Außenlaufrolle (30) breiter als die vordere ist.

5. Rollschuh nach einem der Ansprüche 1 bis 4,
**dadurch gekennzeichnet, dass** die Laufflächen (31, 41) der Laufrollen (30, 40), insbesondere der Außenlaufrollen (30), ballig sind.

6. Rollschuh nach einem der Ansprüche 1 bis 5,
**dadurch gekennzeichnet, dass** die Außenlaufrollen (30) mit Wälzlagern (32) auf am Rahmen (20) angebrachten, seitlich abstehenden Rollenachsen (21) gelagert sind und nach innen vorspringende Nabenringe (33) aufweisen, in welchen jeweils eines der beiden Wälzlager (32) angeordnet ist.

7. Rollschuh nach Anspruch 1,
**dadurch gekennzeichnet, dass** die in Fahrtrichtung verlaufende Längsachse (M-N) der Inline-Laufrollen (40) gegenüber der parallelen, mittigen Stiefelsohlenlängsachse (K-L) nach innen versetzt ist.

8. Rollschuh nach einem der Ansprüche 1 bis 7,
**dadurch gekennzeichnet, dass** die Achsen (22) der Inline-Laufrollen (40) von einer mit dem Rahmen (20) einstückigen Gabel (23) getragen sind.

## Claims

1. Roller skate comprising a boot, on the sole of which there is provided a frame with two or more inline wheels arranged one behind the other in the running direction below the boot and also outer wheels arranged next to the inline wheels in the region of the outer side of the shoe, which outer wheels protrude upwards beyond the sole of the boot and have a diameter greater than the diameter of the inline wheels, **characterised in that** the inline wheels (40) are mounted on the frame (20) in such a way that the running surfaces (41) thereof are at a distance from the track (H-H) when the sole (11) is parallel to the track (H-H), and the roller skate can be inclined relative to the track (H-H) in such a way that all the wheels (30, 40) are in contact with the ground when stationary or coasting and briefly only the inline wheels (40) are in contact with the ground when pushing off and accelerating.

2. Roller skate according to claim 1, **characterised in that** the axles (21) of the outer wheels (30) are located in front of the axles (22) of the inline wheels (40) in the direction of travel.

3. Roller skate according to claim 1 or 2, **characterised in that** the front outer wheel (30) has a smaller diameter than the rear outer wheel (30).

4. Roller skate according to one of claims 1 or 3,
**characterised in that** the rear outer wheel (30) is wider than the front outer wheel.

5. Roller skate according to one of claims 1 to 4,
**characterised in that** the running surfaces (31, 41) of the wheels (30, 40), in particular of the outer wheels (30), are rounded.

6. Roller skate according to one of claims 1 to 5,
**characterised in that** the outer wheels (30) are mounted by means of rolling bearings (32) on laterally projecting wheel axles (21) attached to the frame (20) and comprise inwardly protruding hub rings (33), in which in each case one of the two roller bearings (32) is arranged.

7. Roller skate according to claim 1, **characterised in that** the longitudinal axis (M-N) of the inline wheels (40), which runs in the direction of travel, is offset inwards relative to the parallel, central longitudinal axis (K-L) of the boot sole.

8. Roller skate according to one of claims 1 to 7,
**characterised in that** the axles (22) of the inline wheels (40) are carried by a fork (23) made in one piece with the frame (20).

## Revendications

1. Patin à roulettes équipé d'une chaussure dont la semelle est munie d'une platine avec deux ou plusieurs roues de roulement en ligne l'une derrière l'autre dans la direction de circulation, sous la chaussure ainsi que des roues extérieures à côté des roues en ligne, dans la zone du cô té extérieur de la chaussure, qui dépassent vers le haut la semelle de la chaussure et dont le diamètre est plus grand que le diamètre des roues en ligne,
**caractérisé en ce que**
les roues en ligne (40) sont montées sur la platine (20) de façon que leur surface de roulement (41) soit écartée du chemin de circulation (H-H) lorsque la semelle (11) est parallèle au chemin de circulation (H-H) et le patin peut être incliné par rapport au chemin de circulation (H-H) de façon qu'à l'arrêt ou en roulant, toutes les roues (30, 40) soient en contact avec le sol et qu'au moment de la poussée et de l'accélération, seules les roues en ligne (40) sont brièvement en contact avec le sol.

2. Patin à roulettes selon la revendication 1,
**caractérisé en ce que**
les axes (21) des roues extérieures (30) sont situés devant les axes (22) des roues en ligne (40) selon la direction de déplacement.

3. Patin à roulettes selon la revendication 1 ou 2,
**caractérisé en ce que**
la roue extérieure avant (30) a un diamètre plus petit que la roue exté rieure arrière (30).

4. Patin à roulettes selon l'une des revendications 1 ou 3,
**caractérisé en ce que**
la roue extérieure arrière (30) est plus large que la roue avant.

5. Patin à roulettes selon l'une des revendications 1 à 4,
**caractérisé en ce que**
les surfaces de roulement (31, 41) des roues (30, 40) et notamment des roues extérieures (30) sont bombées.

6. Patin à roulettes selon l'une des revendications 1 à 5,
**caractérisé en ce que**
les roues de roulements extérieures (30) sont montées par l'intermédiaire de roulements (32), sur des axes de roues (21) venant latéralement en saillie, portés par la platine (20) et comportant des ba gues de moyeux (33) venant en saillie vers l'intérieur, et dans lesquelles est installé chaque fois l'un des deux roulements (32).

7. Patin à roulettes selon la revendication 1,
**caractérisé en ce que**
l'axe longitudinal (M-N) dirigé dans la direction de déplacement des roues en ligne (40) est décalé vers l'intérieur par rapport à l'axe longitu dinal médian parallèle de la semelle de chaussure (K-L).

8. Patin à roulettes selon l'une des revendications 1 à 7,
**caractérisé en ce que**
les axes (22) des roues en ligne (40) sont portés par une fourche (23) en une seule pièce avec la platine (20).
